# EUROPÄISCHE PATENTSCHRIFT

(11) **EP 0 020 956 B1**
(45) Veröffentlichungstag und Bekanntmachung des Hinweises auf die Patenterteilung: **27.07.1983**
(21) Anmeldenummer: 80102453.0
(22) Anmeldetag: 06.05.1980
(51) Int. Cl.: C25F 7/00, C25F 3/16

(54) **Vorrichtung zum zonenweisen Elektropolieren**
Apparatus for the zonal electropolishing
Dispositif pour l'électropolissage par zônes

(30) Priorität: 07.06.1979 DE 2923085
(43) Veröffentlichungstag der Anmeldung: 07.01.1981
(73) Patentinhaber: HOECHST AKTIENGESELLSCHAFT, 65926 Frankfurt am Main (DE)
(72) Erfinder: Ahlgrim, Michael, D-5042 Erftstadt (DE); Mietens, Gerhard, Dr., D-5030 Hürth-Efferen (DE)

## Beschreibung

Die Erfindung betrifft eine Vorrichtung zum zonenweisen Elektropolieren eines großflächigen metallischen Werkstückes, wobei das Werkstück als Anode gepolt ist und als Kathode eine Elektrode aus inertem Material dient, die über der Oberfläche des Werkstückes verschiebbar angeordnet ist und die eine elektrische Abschirmung aufweist.

Bei vielen Herstellungsverfahren ist es erforderlich, daß die Apparatewände polierte Oberflächen haben, um gute Trenneigenschaften oder eine leichte Reinigung zu gewährleisten. Zur Oberflächenbehandlung können mechanische Polierverfahren angewendet werden oder - mit besserem Erfolg - kann die Oberfläche elektropoliert werden.

Eine Vorrichtung und ein Verfahren zum zonenweisen Elektropolieren großer metallischer Werkstücke sind beschrieben in der DE-A-2 838 022. Das zu bearbeitende metallische Werkstück wird hierbei zum Elektropolieren in einem galvanischen Tauchbad als Anode geschaltet. Die entsprechende bewegliche Kathode wird zonenweise über die zu polirerende Oberfläche geführt; sie soll chemisch beständig gegen den Elektrolyten sein und kann beispielsweise aus Edelstahl, Blei oder Kupfer bestehen. Als Elektrolyt werden beispielsweise Gemische aus Phosphorsäure und Schwefelsäure benutzt.

Der beim Elektropolieren angestrebte Oberflächenzustand liegt im Glänzbereich und ist abhängig von der Stromdichte. Eine Elektropolitur im Glänzbereich wird nur erzielt, wenn eine Stromdichte von mindestens 5 A/dm² angewendet wird. Wird diese Stromdichte nicht erreicht, so wird nicht nur keine glänzende Oberfläche erzielt, sondern es kommt durch eine chemische Ätzung zu einer Mattierung der Oberfläche. Eine teilweise Mattierung der Oberfläche kann aufgrund der zu geringen Stromdichten beispielsweise schon in den an die Kathodenfläche angrenzenden Randbereichen stattfinden.

Zur Vermeidung der Mattierung von Randbereichen wurde in der DE-A-2 528 942 eine Elektrodenabschirmung vorgeschlagen. Diese Elektrodenabschirmung ummantelt die Kathode so, daß die Stromlinien zwischen Kathode und der anodischen Oberfläche gebündelt werden und nur den kürzesten Weg von der Kathode zur Anode zurücklegen. Die Stromlinien von der der anodischen Oberfläche abgekehrten Kathodenfläche werden hierdurch unterdrückt. Die von dem Kathodenrand abgehenden Stromlinien werden jedoch durch diese Art der Elektrodenabschirmung nicht beeinflußt und es kann in diesen Randbereichen zu einem unerwünschten chemischen Ätzvorgang kommen.

Es wurde nunmehr gefunden, daß vorgenannter unerwünschter chemischer Ätzvorgang vermieden werden kann, wenn das Elektropolierverfahren in einer Vorrichtung durchgeführt wird, bei der die Spalten zwischen der Oberfläche des Werkstückes und den elektrischen seitlichen Abschirmungen mittels flexibler Begrenzungen geschlossen sind und die elektrischen seitlichen Abschirmungen mit den flexiblen Begrenzungen das Werkstück in der Breite nach beiden Seiten überragen.

Gemäß einer bevorzugten Ausführungsform der Erfindung besteht die flexible Begrenzung aus Weichpolyvinylchlorid oder Polytetrafluoräthylen.

Es hat sich als vorteilhaft erwiesen, wenn die seitliche Begrenzung aus einzelnen Stücken besteht, die sich gegenseitig überlappen oder wenn diese seitliche Begrenzung aus einzelnen flexiblen Stiften besteht, wobei die Stifte bürstenartig an der Abschirmung befestigt sind.

Die Vorteile der vorgelegten Erfindung sind im einzelnen folgende:
a) Mit der Vorrichtung steht ein schnell einsatzbereites Elektrolysebad zur Verfügung, da der eigentliche Elektrolyseraum klein ist und sich eine optimale Arbeitstemperatur von 55-65°C durch die beim Elektropolieren auftretende Joulsche Wärme einstellt und aufrecht erhalten bleibt; eine Badaufheizung vor dem Elektropoliervorgang entfällt.
b) Mittels der Vorrichtung wird ein gleichmäßiger Poliereffekt sowohl von Werkstück zu Werkstück als auch über das gesamte zonenweise polierte Werkstück erzielt.
c) In der Vorrichtung wird die optimale Arbeitstemperatur eingehalten und dadurch kann es nicht zu einer chemischen Ätzung der metallischen Oberfläche bei einer Temperaturerhöhung kommen.
d) Mittels der Vorrichtung wird ein gleichförmiger Hochglanz auf der gesamten Oberfläche erzielt; eine Streifenbildung durch verminderten Glanz oder Mattierungen wird vermieden.

Die vorgelegte Erfindung betrifft speziell die Anordnung eines seitlich begrenzten Elektrolyseraumes zwischen dem Werkstück und der Kathode. Die Verfahrensbedingungen und sonstige bekannte Maßnahmen beim Elektropolieren, wie beispielsweise die Einhaltung der Stromdichte, Elektrolytzusammensetzung, Elektrolysedauer werden als bekannt vorausgesetzt.

Die Zeichnung dient zur näheren Erläuterung der Erfindung. In dieser Zeichnung ist eine Vorrichtung zum zonenweisen Elektropolieren schematisch und teilweise im Schnitt dargestellt, und zwar zeigt
Fig. 1 eine Seitenansicht und
Fig. 2 eine Draufsicht auf die erfindungsgemäße Vorrichtung.

Der in den Fig. 1 und 2 dargestellte Behälter 1 dient zur Aufnahme des Elektrolyten. Das zu elektropolierende Werkstück 2 ist in den Rahmen 3 eingespannt. Die Laschen 4 und 7 dienen zum Anklemmen der elektrischen Stromkabel. Die Stromzuführungsholme 6 sind durch den Steg 5 starr miteinander verbunden. Einersets sind die inerten Kathoden 9 an den Stromzuführungsholmen 6 befestigt. Andererseits sind auch mit den Haltebügeln 8 die elektrischen Abschirmungen 10 an diesen Stromzuführungsholmen 6 starr befestigt. Die elektrischen Abschirmungen 10 tragen schließlich die flexiblen Begrenzungen 11. Die Kathoden 9 mit den elektrischen Abschirmungen 10 werden über Rollen 13 auf den Schienen 12 zonenweise verschoben. Diese Rollen 13 sind unterhalb des Steges 5 angeordnet.

Die Erfindung ist selbstverständlich nicht auf die hier gezeichnete Ausführungsform beschränkt, sondern kann in zweckmäßiger Weise im Rahmen der Erfindungsmerkmale abgewandelt werden, z. B. dadurch, daß das Werkstück in einer mit Elektrolyt gefüllten Wanne liegt und nur einseitig elektropoliert wird.

## Patentansprüche

1. Vorrichtung zum zonenweisen Elektropolieren eines großflächigen metallischen Werkstükkes, wobei das Werkstück als Anode gepolt ist und als Kathode eine Elektrode aus inertem Material dient, die über der Oberfläche des Werkstückes verschiebbar angeordnet ist und die eine elektrische Abschirmung aufweist, dadurch gekennzeichnet, daß die Spalten zwischen der Oberfläche des Werkstückes (2) und den elektrischen seitlichen Abschirmungen (10) mittels flexibler Begrenzungen (11) geschlossen sind und die elektrischen seitlichen Abschirmungen mit den flexiblen Begrenzungen das Werkstück (2) in der Breite nach beiden Seiten überragen.

2. Vorrichtung nach Anspruch 1, dadurch gekennzeichnet, daß die seitliche Begrenzung (11) aus Weichpolyvinylchlorid oder Polytetrafluoräthylen besteht.

3. Vorrichtung nach einem der Ansprüche 1 oder 2, dadurch gekennzeichnet, daß die seitliche Begrenzung (11) aus einzelnen Stücken besteht, die sich gegenseitig überlappen.

4. Vorrichtung nach einem der Ansprüche 1 oder 2, dadurch gekennzeichnet, daß die seitliche Begrenzung (11) aus einzelnen flexiblen Stiften besteht, wobei die Stifte bürstenartig an der Abschirmung (10) befestigt sind.

## Claims

1. Apparatus for the zonewise electropolishing of a largesurfaced metallic workpiece, wherein the workpiece is connected to form the anode and the cathode is an electrically shielded electrode of inert material displaceable above the surface of the workpiece, characterised in that the gaps left between the surface of the workpiece (2) and the electrical lateral shieldings (10) are closed by means of flexible boundary structures (11), the electrical lateral shieldings with the flexible boundary structures (11) reaching beyond the two sides of the workpiece (2), in the direction of width.

2. Apparatus as claimed in claim 1, wherein the lateral boundary structure (11) consists of soft polyvinyl chloride or polytetrafluoroethylene.

3. Apparatus as claimed in claim 1 or 2, wherein the lateral boundary structure (11) consists of individual elements overlapping each other.

4. Apparatus as claimed in claim 1 or 2, wherein the lateral boundary structure (11) consists of individual flexible pins secured to the shielding (10) in the form of a brush.

## Revendications

1. Dispositif pour l'électropolissage d'une pièce métallique de grande surface, dans lequel la pièce est branchée en anode et on se sert comme cathode d'une électrode en matériau inerte qui est déplaçable au-dessus de la surface de la pièce et munie d'un blindage électrique, caractérisé en ce que les fentes entre la surface de la pièce (2) et les blindages électriques latéraux (10) sont fermées par l'intermédiaire de structures de délimitation flexibles (11) et -les blindages électriques latéraux avec les structures de délimitation flexibles débordent des deux côtés de la pièce (2) dans le sens de la largeur.

2. Dispositif selon la revendication 1, caractérisé en ce que la structure de délimitation latérale (11) consiste en chlorure de polyvinyle souple ou en polytétrafluoroéthylène.

3. Dispositif selon la revendication 1 ou 2, caractérisé en ce que la structure de délimitation latérale (11) consiste en éléments individuels se recouvrant les uns les autres.

4. Dispositif selon la revendication 1 ou 2, caractérisé en ce que la structure de délimitation latérale (11) consiste en chevilles flexibles individuelles fixées au blindage (10) à la façon d'une brosse.
